# EUROPÄISCHE PATENTSCHRIFT

(11) **EP 0 780 160 B1**
(45) Veröffentlichungstag und Bekanntmachung des Hinweises auf die Patenterteilung: **22.12.1999**
(21) Anmeldenummer: 96115438.2
(22) Anmeldetag: 26.09.1996
(51) Int. Cl.: B05B 5/16, B05B 7/14, B05B 12/08

(54) **Pulver-Sprühbeschichtungsvorrichtung**
Powder spray coating device
Dispositif de revêtement de poudre par pulvérisation

(30) Priorität: 23.12.1995 DE 19548607
(43) Veröffentlichungstag der Anmeldung: 25.06.1997
(73) Patentinhaber: ITW Gema AG, 9015 St. Gallen (CH)
(72) Erfinder: Rutz, Guido, 9202 Gossau (CH)
(74) Vertreter: Vetter, Ewald Otto, Dipl.-Ing.

(56) Entgegenhaltungen:
- EP-A- 0 412 289
- EP-A- 0 636 420
- US-A- 4 284 032
- US-A- 4 561 380

## Beschreibung

Die Erfindung betrifft eine Pulver-Sprühbeschichtungsvorrichtung gemäß dem Oberbegriff von Anspruch 1.

Eine elektrostatische Pulver-Sprühbeschichtungsvorrichtung dieser Art ist aus der US-A-4561380 bekannt.

Eine weitere, aus der EP-B-0 412 289 bekannte Vorrichtung enthält einen Injektor zur pneumatischen Förderung von Beschichtungspulver von einem Pulverbehälter zu einer Sprühvorrichtung; eine an den Injektor angeschlossene Förderluftleitung, welche mit einem einstellbaren ersten Druckeinstellgerät versehen ist; eine an den Injektor angeschlossene Zusatzgasleitung, welche mit einem einstellbaren zweiten Druckeinstellgerät versehen ist; und eine Gaszufuhrleitung zur Zufuhr von Druckluft zu den beiden Druckeinstellgeräten. In der Gaszufuhrleitung ist ein erstes Durchflußmeßgerät angeordnet, welches die Gesamtluftmenge bestehend aus Förderluft und Zusatzluft angezeigt. Eine zweite Zusatzgasleitung oder Spülluftleitung ist an die Sprühvorrichtung angeschlossen, beispielsweise um von einer Elektrode zur elektrostatischen Aufladung des Pulvers Pulverpartikel abzuhalten, damit sich die Pulverpartikel nicht an der Elektrode festsetzen können. Die Druckeinstellgeräte können einstellbare Druckregler, einstellbare Strömungsdrosseln, einstellbare Hähne oder dergleichen sein. Luft ist das bevorzugte Medium, jedoch können auch andere Gase verwendet werden. Die vom Injektor geförderte Pulvermenge ist abhängig von der dem Injektor zugeführten Förderluftmenge. Die Pulver-Fördermenge ist auch von der Menge der Zusatzluft abhängig, wenn die Zusatzluft in den Unterdruckbereich des Injektors eingeleitet wird. Häufig wird jedoch die Zusatzluft stromabwärts des Unterdruckbereiches dem Förderluft-Pulver-Strom zugeführt. Die Zusatzluft kann deshalb zwei verschiedene Aufgaben erfüllen, nämlich einmal die Pulver-Fördermenge beeinflussen und zum anderen die Strömungsgeschwindigkeit des Pulverstromes stromab des Injektors beeinflussen. Für die Förderung von sehr kleinen Pulvermengen pro Zeiteinheit kann es erforderlich werden, den Förderluftstrom so stark zu reduzieren, daß sich in den Leitungen stromabwärts des Injektors Pulver ablagert. Zur Vermeidung solcher Pulverablagerungen ist in den Leitungen stromabwärts des Injektors eine bestimmte Mindest-Strömungsgeschwindigkeit des Pulver-Luft-Gemisches erforderlich. In diesem Falle kann die Strömungsgeschwindigkeit durch die Zuführung von Zusatzluft erhöht werden. Luft ist zur Förderung des Pulvers erforderlich, jedoch besteht der Nachteil, daß bei einem starken Luftstrom auf ein zu beschichtendes Objekt aufgebrachtes Pulver von dieser Luft wieder weggeblasen wird. Es ist deshalb von Vorteil, nicht nur die für die Förderung einer bestimmten Pulvermenge erforderliche Luft einzustellen, sondern auch darauf zu achten, daß die Gesamtluftmenge innerhalb eines optimalen Bereiches bleibt. Dies wird der Bedienungsperson durch die Beobachtung der Gesamtflußmenge an dem Durchflußmeßgerät ermöglicht, welches in der gemeinsamen Gaszufuhrleitung für die Förderluft und die Zusatzluft angeordnet ist.

Die Sprühvorrichtungen sind vorzugsweise derart ausgebildet, daß mit Ihnen "elektrostatisch" beschichtet werden kann. Dies bedeutet, daß das Pulver elektrostatisch aufgeladen wird, damit es an dem zu beschichtenden Objekt besser haftet, bevor die Pulverschicht anschließend in einem Ofen auf das Objekt aufgeschmolzen wird, und damit weniger Pulverpartikel durch Streuwirkung das Objekt verfehlen. Die elektrostatische Aufladung kann durch Reibung der Pulverpartikel an einer Kanalwand in der Sprühvorrichtung erzeugt werden, sogenannte Reibungselektrizität oder Tribo-Elektrizität, oder durch elektrische Hochspannung an einer Hochspannungselektrode, welche in oder neben dem Strömungsweg des Beschichtungspulvers angeordnet ist und vorzugsweise in oder an der Sprühvorrichtung angeordnet ist. Der Hochspannungserzeuger zur Erzeugung der Hochspannung für die Elektrode kann extern oder innerhalb der Sprühvorrichtung angeordnet werden. Elektrostatische Hochspannungs-Sprühbeschichtungsvorrichtungen sind beispielsweise aus der US-Patentschrift 4 196 465 bekannt.

Das Beschichten von Objekten erfolgt normalerweise in Kabinen, durch welche die Objekte hindurchtransportiert werden, und in welche die Sprühvorrichtungen, sogenannte Sprühpistolen, durch Wandöffnungen eingeführt werden.

Beim Wechsel von einer Pulversorte auf eine andere Pulversorte, insbesondere bei einem Wechsel der Pulverfarbe, müssen nicht nur sämtliche Strömungswege des Pulvers gereinigt werden, sondern es muß häufig auch die für eine gute Beschichtungsqualität erforderliche Strömungsmenge der Förderluft und der Zusatzluft auf neue optimale Werte eingestellt werden. Ähnliche Einstellungen sind auch erforderlich beim Wechsel von einer Art von Objekten auf eine andere Art von Objekten, sowie bei einer Änderung der Fördergeschwindigkeit der Objekte. Egal welcher der Gründe vorliegt, alle erfordern viel Zeit und eine erfahrene Bedienungsperson, welche anhand von vorgegebenen Tabellen und anhand der visuellen Beobachtung der versprühten Pulverwolke und des Beschichtungsergebnisses die, nach Auffassung der Bedienungsperson, optimalen Werte für die Förderluft und die Zusatzluft einstellt. Dies hat außerdem den Nachteil, daß während dieser Einstellarbeiten Beschichtungspulver verloren geht und von den schlecht beschichteten Objekten das Pulver wieder mit Druckluft abgeblasen werden muß.

Durch die Erfindung soll die Aufgabe gelöst werden, die Pulver-Sprühbeschichtungsvorrichtung derart auszubilden, daß der für einen Farbwechsel und einen Objektwechsel erforderliche Zeitaufwand reduziert wird.

Diese Aufgabe wird gemäß der Erfindung durch die Merkmale von Anspruch 1 gelöst.

Weitere Merkmale der Erfindung sind in den Unteransprüchen enthalten.

Die Erfindung ermöglicht den Betrieb der Pulver-Sprühbeschichtungsvorrichtung wahlweise von Hand oder automatisch und hat folgende Vorteile:

Eine Bedienungsperson kann wie beim Stand der Technik die nach seiner Auffassung optimalen Werte für Förderluft und Zusatzluft für die Beschichtung eines bestimmten Objektes von Hand einstellen. Ferner kann, wenn der Automatbetrieb nicht zufriedenstellend arbeitet, jederzeit auf Handbetrieb umgestellt werden. Die von der Bedienungsperson oder bereits vom Hersteller der Pulversprühbeschichtungsvorrichtung ermittelten optimalen Werte für Förderluft und Zusatzluft können für mehrere verschiedene Objekte in der für den Automatbetrieb vorgesehenen Steuervorrichtung gespeichert werden. Bei Automatbetrieb werden die Drücke und Strömungsmengen der Förderluft und der Zusatzluft automatisch von der Steuervorrichtung auf die für das betreffende Objekt optimalen Werte eingestellt, welche in der Steuervorrichtung gespeichert sind. Damit braucht die Bedienungsperson beim Wechsel auf eine andere Pulversorte nicht mehr alle Werte einzeln von Hand einstellen, sondern es ist lediglich nötig, an der Steuervorrichtung die betreffende Pulversorte zu wählen. In gleicher Weise kann bei einem Wechsel auf die Beschichtung eines anderen Objektes die betreffende Objektart und/oder die erforderliche Objekt-Fördergeschwindigkeit an der Steuereinrichtung gewählt werden, welche dann automatisch die richtigen Drücke und Strömungsmengen für die Förderluft und die Zusatzluft einstellt. Wenn man bedenkt, daß eine Sprühbeschichtungsanlage normalerweise mehrere Sprühvorrichtungen hat, jeder Sprühvorrichtung ein eigenes Steuergerät zugeordnet ist, und an jedem Steuergerät für die zugehörige Sprühvorrichtung die Förderluft und die Zusatzluft einzeln eingestellt werden müssen, dann erkennt man leicht, welchen zeitlichen Vorteil die Erfindung hat, durch welche lediglich an der übergeordneten Steuervorrichtung das betreffende Objekt, das betreffende Pulver und/oder die betreffende Objekt-Fördergeschwindigkeit ausgewählt zu werden brauchen. In einer Kabine werden nacheinander häufig verschiedene Arten von Objekten beschichtet. In diesem Falle ermöglicht es die Erfindung, im Transportweg der Objekte einen Objekt-Sensor anzuordnen, welcher mit der Steuervorrichtung verbunden ist und ihr das Vorhandensein und/oder die Art des Objektes meldet. Die Steuervorrichtung kann in Abhängigkeit von diesem Sensorsignal automatisch entsprechende Signale an das Steuergerät für die automatische Einstellung der Förderluft und der Zusatzluft geben. Die Steuervorrichtung ist vorzugsweise computerisiert und enthält Speicher zur Speicherung der für verschiedenen Objekte und/oder verschiedenen Pulversorten und/oder verschiedenen Objekt-Fördergeschwindigkeiten erforderlichen Förderluft-Werte, Zusatzluft-Werte und Fördergeschwindigkeits-Werte. Diese Werte können Drücke und/oder Durchflußmengen und/oder elektrische Spannungen sein.

Aus der nachfolgenden Beschreibung ist für den Fachmann erkenntlich, daß eine Steuervorrichtung mehrere Steuergeräte steuern kann.

Die Erfindung wird im folgenden mit Bezug auf die Zeichnungen anhand von mehreren Ausführungsformen als Beispiele beschrieben. In den Zeichnungen zeigen
- Fig. 1.: schematisch eine Pulver-Sprühbeschichtungsvorrichtung nach der Erfindung,
- Fig. 2: die Pulver-Sprühbeschichtungsvorrichtung von Fig. 1 bei Handbetrieb, welcher durch gestrichelte Linien gekennzeichnet ist, die den bei Handbetrieb Druckluft führenden Leitungen hinzugefügt sind,
- Fig. 3: die Pulver-Sprühbeschichtungsvorrichtung von Fig. 1 bei Automatbetrieb, welcher durch gestrichelte Linien gekennzeichnet ist, die den bei Automatbetrieb Druckluft führenden Leitungen hinzugefügt sind,
- Fig. 4: schematisch eine weitere Ausführungsform einer Pulver-Sprühbeschichtungsvorrichtung nach der Erfindung.

Die in Fig. 1 dargestelle Pulver-Sprühbeschichtungsvorrichtung nach der Erfindung enthält folgende Teile: ein Steuergerät 2; eine elektronische Steuervorrichtung 4; einen als pneumatische Pumpe wirkenden Injektor 6 eine Pulver-Sprühvorrichtung 8; eine Kabine 10.

Eine Förderluftleitung 12 verbindet einen Förderluftauslaß 14 des Steuergerätes 2 mit einem Förderlufteinlaß 15 des Injektors 6. Die Förderluft 15 erzeugt im Injektor 6 einen Unterdruck, welcher über eine Saugleitung 16 Beschichtungspulver aus einem Pulverbehälter 18 in den Förderluftstrom saugt und zusammen mit ihm über eine Pulverleitung 20 der Sprühvorrichtung 8 zugeführt wird, welche das Pulver 22 in der Kabine 10 auf ein zu beschichtendes Objekt 24 sprüht. Das Objekt 24 wird von einer Fördervorrichtung 25, an welcher es hängt, durch Wandöffnungen 26 der Kabine 10 transportiert.

Zur Einstellung der vom Förderluftstrom geförderten Pulvermenge und/oder zur Einstellung einer Gesamtluftmenge in der Pulverleitung 20, welche für gute Beschichtungsqualität optimal ist, kann dem Injektor 6 in seinen Unterdruckbereich 28 oder stromabwärts davon Zusatzluft von einer Zusatzluftleitung 30 zugeführt werden, welche einen Zusatzluftauslaß 32 des Steuergeräts 2 mit einem Zusatzlufteinlaß 33 des Injektors 6 strömungsmäßig verbindet.

Das Pulver kann in der Sprühvorrichtung 8 entweder durch Reibung an einer Kanalwand oder, entsprechend Fig. 1 durch die Hochspannung einer Hochspannungselektrode 34 elektrostatisch aufgeladen werden, welche in der Sprühvorrichtung 8 im Strömungsweg des Pulvers angeordnet ist und von einem in die Sprühvorrichtung 8 integrierten Hochspannungserzeuger 36 Hochspannung erhält. Der Hochspannungserzeuger 36 erhält seine Niederspannungs-Versorungsspannung über eine elektrische Leitung 38, welche an ein einstellbares Potentiometer 40 des Steuergerätes 2 angeschlossen ist, so daß durch Verstellung des Potentiometers 40 die Hochspannung 34 ein- und ausgeschaltet sowie eingestellt werden kann.

Damit die Pulverpartikel an der Hochspannungselektrode 34 nicht haften und gegebenenfalls auch zur Übertragung von elektrischen Ladungen von der Hochspannungselektrode in den Pulverstrom, wird sie von Elektrodenluft einer Elektrodenluftleitung 42 umströmt, welche einen Elektrodenluftauslaß 44 des Steuergerätes 2 mit einem Elektrodenlufteinlaß 45 der Sprühvorrichtung 8 strömungsmäßig verbindet.

Das Steuergerät 2 enthält in einem Gehäuse 46 zusätzlich zu dem Potentiometer 40 und den Druckluftauslässen 14, 32, 44: einen Druckluft-Zuleitungsanschluß 48, welcher über ein Druckeinstellelement 49, beispielsweise ein einstellbarer Druckregler oder ein einstellbares Druckreduzierventil, und ein Magnetventil 60 mit einem Druckluftauslaß dieses Magnetventils 60 verbindbar ist, wobei dieser Druckluftauslaß den internen Drucklufteinlaß 62 des Steuergeräts 2 bildet und immer nur dann mit dem Druckluft-Zuleitungsanschluß 48 strömungsmäßig verbunden ist, wenn das Magnetventil 60 von einem Hauptschalter 64 des Steuergerätes 2 eingeschaltet wird, wobei der Hauptschalter 64 gleichzeitig auch die Stromversorgung zu dem Potentiometer 40 einschaltet oder beim Abschalten des Magnetventils 60 gleichzeitig auch die Stromversorgung zum Potentiometer 40 abschaltet; einen Umschalter 66; ein von Hand einstellbares erstes Förderlufteinstellelement 68 in Form eines einstellbaren Druckreglers oder einer einstellbaren Strömungsdrossel; ein an den Förderluftauslaß 14 oder stromabwärts davon strömungsmäßig angeschlossenes Förderluftmeßgerät 70 (z.B. Druckmeßgerät und/oder Durchflußmeßgerät); ein von Hand einstellbares Zusatzlufteinstellelement 72 in Form eines einstellbaren Druckreglers, einer einstellbaren Strömungsdrossel, Proportionalregler oder Proportionalventil; ein automatisch oder ferngesteuert einstellbares zweites Förderlufteinstellelement 78 in Form eines einstellbaren Druckreglers oder einer einstellbaren Strömungsdrossel; ein ferngesteuertes oder automatisches erstes Zusatzlufteinstellelement 82; ein Gesamtluft-Druckflußmeßgerät 84, vorzugsweise ein Schwebekörper-Durchflußmeßgerät, in einer Druckluftzuleitung 86 zur Messung der Gesamtdruckluft bestehend aus Förderluft und Zusatzluft, welche vom internen Drucklufteinlaß 62 über die Druckluftzuleitung 86 zu einem Drucklufteinlaß "P" des Umschalters 66 strömt; ein Elektrodenluft-Einstellelement 88 in Form eines einstellbaren Druckreglers oder einer einstellbaren Strömungsdrossel; und ein Elektrodenluft-Durchflußmeßgerät 90, vorzugsweise ebenfalls ein Schwebekörper-Durchflußmeßgerät.

Der Umschalter 66 kann von Hand oder ferngesteuert von der elektronischen (oder pneumatischen oder hydraulischen) Steuervorrichtung 4 wahlweise zwischen einer Handbetrieb-Stellung und einer Automatikbetrieb-Stellung umgeschaltet werden. Der Umschalter 66 verbindet seinen Drucklufteinlaß "P" in der Handbetrieb-Stellung mit einem Druckluftauslaß "H", und in seiner Automatikbetrieb-Stellung mit einem Druckluftauslaß "A". Ein Elektrodenluft-Strömungsweg 92 führt vom internen Drucklufteinlaß 62 über den Elektrodenluft-Durchflußmesser 90 und danach über das Elektrodenluft-Einstellelement 88 zum Elektrodenluft-Auslaß 44, unabhängig von dem Umschalter 66. Gemäß einer nicht dargestellten anderen Ausführungsform könnte die Elektrodenluft auch über den Umschalter 66 geführt werden und dann vom Umschalter 66 einschaltbar und ausschaltbar sein.

Ein erster Förderluftweg 94 führt von einer Handbetrieb-Druckluftleitung 95, welche an den Handbetrieb-Druckluftauslaß "H" des Umschalters 66 angeschlossen ist, über das Hand-Förderlufteinstellelement 68 und ein erstes Oder-Ventil 96 zum Förderluftauslaß 14. Ein zweiter Förderluftweg 98 für Automatikbetrieb führt vom Automatik-Druckluftauslaß "A" des Umschalters 66 über eine Automatikbetrieb-Druckluftleitung 99 zum Automatik-Förderlufteinstellelement 78 und dann über das erste Oder-Ventil 96 zum Förderluftauslaß 14. Das erste Oder-Ventil 96 wird vom Förderluftdruck automatisch umgeschaltet, so daß es von den beiden Förderluftwegen 94 und 98 jeweils nur den Förderluftweg mit dem Förderluftauslaß 14 verbindet, in welchem Förderluft zugeführt wird, während das Oder-Ventil 96 gleichzeitig den Einlaß des betreffenden anderen Förderluftweges 98 oder 94 verschließt.

Ein erster Zusatzluftweg 100 für Handbetrieb führt von der Handbetriebs-Druckluftleitung 95, welche an den Handbetrieb-Druckluftauslaß "H" des Umschalters 66 angeschlossen ist, über das erste Zusatzluft-Einstellelement 72 für Handbetrieb zu einem ersten Drucklufteinlaß eines zweiten Oder-Ventils 102 und von dessen Druckluftauslaß zum Zusatzluftauslaß 32. Ein zweiter Zusatzluftweg 104 führt von der Automatikbetrieb-Druckluftleitung 99, welche an den Automatikbetrieb-Druckluftauslaß "A" des Umschalters 66 angeschlossen ist, über das zweite Zusatzlufteinstellelement 82 für Automatikbetrieb zu einem zweiten Drucklufteinlaß des zweiten Oder-Ventils 102 und von dessen Druckluftauslaß ebenfalls zum Zusatzluftauslaß 32. Das zweite Oder-Ventil 102 verbindet jeweils nur denjenigen der beiden Zusatzluftwege 100 oder 104 mit dem Zusatzluftauslaß 32, in welchem Zusatzluft gefördert wird, während dieses zweite Oder-Ventil 102 seinen Drucklufteinlaß für den betreffenden anderen Zusatzluftweg 104 oder 102 verschließt.

Dadurch sind zwei verschiedene Betriebsarten möglich, entweder Handbetrieb oder Automatikbetrieb.

Handbetrieb: In Fig. 2 sind die bei Handbetrieb von Druckluft durchströmten Leitungen durch zusätzliche strichpunktierte Linien markiert. Der Umschalter 66 steht auf Handbetrieb, so daß Druckluft vom internen Drucklufteinlaß 62 über die Druckluftzuleitung 86 nur zum Handbetrieb-Druckluftauslaß "H" des Umschalters 66 gelangen kann, jedoch nicht zu dessen Automatikbetrieb-Druckluftauslaß "A". Dadurch strömt die Förderluft nur über das erste Hand-Förderlufteinstellelement 68 zum Förderluftauslaß 14, jedoch nicht über das zweite Automatik-Förderlufteinstellelement 78. Die Zusatzluft strömt nur über das erste Handbetrieb-Zusatzlufteinstellelement 72 zum Zusatzluftauslaß 32, jedoch nicht über das zweite Automatikbetrieb-Zusatzlufteinstellelement 82. Der Umschalter 66 kann von Hand oder durch die übergeordnete Steuervorrichtung 4 von Automatikbetrieb auf Handbetrieb oder umgekehrt eingestellt werden, wobei es möglich ist, den Umschalter 66 von Hand in eine andere Stellung, insbesondere in die Automatikbetriebsstellung umzuschalten, auch wenn die übergeordnete Steuervorrichtung 4 Handbetrieb fordert. Die Grundstellung des Umschalters 66 ist Handbetrieb. Dies ist für den Fall einer Störung der Steuervorrichtung 4 von Vorteil.

Automatikbetrieb: Bei Automatikbetrieb gemäß Fig. 3 ist der Umschalter 66 auf Automatikbetrieb umgeschaltet, so daß Druckluft vom internen Drucklufteinlaß 62 über die Druckluftzuleitung 86 vom Umschalter-Drucklufteinlaß "P" nur zum Automatikbetrieb-Druckluftauslaß "A" des Umschalters 66 gelangen kann, jedoch nicht zu dessen Handbetrieb-Druckluftauslaß "H". Die bei Automatikbetrieb von Druckluft durchströmten Leitungen sind durch eine ihnen hinzugefügte gestrichelte Linie markiert. Bei Automatikbetrieb kann Förderluft nur über das Automatikbetrieb-Förderlufteinstellelement 78 des zweiten Förderluftweges 98 zum Förderluftauslaß 14 gelangen, jedoch nicht über das Handbetrieb-Förderlufteinstellelement 68 des ersten Förderluftweges 94. Zusatzluft kann nur über das Automatikbetrieb-Zusatzlufteinstellelement 82 des zweiten Zusatzluftweges 104 zum Zusatzluftauslaß gelangen, jedoch nicht durch das Handbetrieb-Zusatzlufteinstellelement 72 des ersten Zusatzluftweges 100. Das Automatikbetrieb-Förderlufteinstellelement 78 ist über eine elektrische (pneumatische oder hydraulische) Leitung 106 an die Steuervorrichtung 4 angeschlossen und wird von ihr gesteuert, um den Druck und die Durchflußmenge der Förderluft einzustellen und/oder zu regeln, in Abhängigkeit von der Art des zu beschichtenden Objektes und/oder von der Art des verwendeten Beschichtungspulvers und/oder der Fördergeschwindigkeit der Objekte. Das Automatikbetrieb-Zusatzlufteinstellelement 82 ist über eine zweite elektrische (pneumatische oder hydraulische) Leitung 108 ebenfalls an die Steuervorrichtung 4 angeschlossen und wird von ihr betätigt und/oder geregelt in Abhängigkeit von der Art und/oder der Fördergeschwindigkeit des zu beschichtenden Objektes und/oder von der Art des verwendeten Beschichtungspulvers. Die verwendete Art des Beschichtungspulvers kann der Steuervorrichtung 4 von Hand eingegeben oder durch ein Computerprogramm von einem internen Speicher abgerufen werden. Die Art des Objektes 24, welches beschichtet werden soll, kann der Elektrodensteuervorrichtung von Hand eingegeben werden oder durch ein Computerprogramm von einem internen Speicher abgerufen werden oder von einem Objekterkennungs-Sensor 110 signalisiert werden, welcher neben dem Bewegungsweg des zu beschichtenden Objektes 24 angeordnet ist und der Steuervorrichtung 4 meldet, ob ein Objekt 24 vorhanden ist und/oder von welcher Art es ist. Die Steuervorrichtung 4 kann ein Computerprogramm enthalten, welches nach einem vorbestimmten Programmablauf den genannten Speichern die Daten abruft, welche für die Beschichtung eines bestimmten Objekts benötigt werden.

Die Sprühvorrichtung 8 kann das Beschichtungspulver durch Düsenwirkung oder durch Verwendung eines Rotationkopfes zerstäuben.

Anstelle von nur einer Sprühvorrichtung 8 können mehrere Sprühvorrichtungen 8 an den Förderluftauslaß 14, den Zusatzluftauslaß 32 und den Elektrodenluftauslaß 44 angeschlossen sein. Ferner ist es möglich, an die Steuervorrichtung 4 mehrere Steuergeräte 2 anzuschließen, beispielsweise ist in Fig. 1 ein zweites Steuergerät 2.2 schematisch dargestellt, welches gleich ausgebildet ist wie das beschriebene Steuergerät 2 und über entsprechende Leitungen 106.2, 108.2 und 109.2 mit der Steuervorrichtung 4 verbunden ist, um dadurch weitere Sprühvorrichtungen 8 mit Druckluft zu versorgen. Die Umschalter 66 von allen Steuergeräten 2 und 2.2 usw. sind je über einen eigenen Steuerleitungsstrang 109 oder 109.2 usw. mit der Steuervorrichtung 4 verbunden.

Die in Fig. 4 dargestellte weitere Ausführungsform einer Pulversprühbeschichtungsvorrichtung nach der Erfindung ist im Prinzip gleich wie die in Fig. 1 dargestellte Ausführungsform, wobei lediglich anstelle eines einzigen Umschalters 66 zwei Umschalter 66.1 und 66.2 vorgesehen sind, je einer 66.1 für die Förderluft und einer 66.2 für die Zusatzluft. Die übrigen Elemente und alle Funktionen sind gleich wie bei der Pulver-Sprühbeschichtungsvorrichtung von Fig. 1, weshalb gleiche Teile mit gleichen Bezugszahlen versehen sind und Einzelheiten nicht im einzelnen beschrieben werden. Einige identische Teile von Fig.l sind in Fig. 4 nicht dargestellt, jedoch auch in der Praxis bei Fig. 4 vorhanden. Bei Handbetrieb strömt die Förderluft nacheinander durch folgende Elemente: Interner Drucklufteinlaß 62, Gesamtluft-Durchflußmeßgerät 84, Druckluftzuleitung 86, Förderluft-Umschalter 66.1, Handbetrieb-Förderlufteinstellelement 68, erstes Oder-Ventil 96, Förderluft-Auslaß 14, Injektor 6, Sprühvorrichtung 8. Bei Automatikbetrieb strömt die Förderluft nacheinander durch folgende Elemente: Interner Drucklufteinlaß 62, Gesamtluft-Durchflußmeßgerät 84, Druckluftzuleitung 86, Förderluft-Umschalter 66.1, Automatikbetrieb-Förderlufteinstellelement 78, erstes Oder-Ventil 96, Förderluftauslaß 14, Injektor 6, Sprühvorrichtung 8. In ähnlicher Weise strömt die Zusatzluft bei Handbetrieb nacheinander durch folgende Elemente: Interner Drucklufteinlaß 62, Gesamtluft-Durchflußmeßgerät 84, Druckluftzuleitung 86, Zusatzluft-Umschalter 66.2, Handbetrieb-Zuzatzlufteinstellelement 72, zweites Oder-Ventil 102, Zusatzluftauslaß 32, Injektor 6, Sprühvorrichtung 8. Diese Zusatzluft strömt bei Automatikbetrieb nacheinander durch folgende Elemente: Interner Drucklufteinlaß 62, Gesamtluft-Durchflußmeßgerät 84, Druckluftzuleitung 86, Zusatzluft-Umschalter 66.2, Automatikbetriebs-Zusatzlufteinstellelement 82, zweites Oder-Ventil 102, Zusatzluftauslaß 32, Injektor 6, Sprühvorrichtung 8.

Bei allen Ausführungsformen können anstelle der beiden Oder-Ventile 96 und 102 auch andere Elemente verwendet werden, welche wie eine umschaltbare Strömungsweiche funktionieren, durch welche jeweils nur einer von zwei Drucklufteingängen mit einem Druckluftausgang verbunden werden kann. Die Oder-Ventile 96 und 102, und vorzugsweise auch stattdessen verwendete andere umschaltbare Strömungsweichen, sind vorzugsweise derart ausgebildet, daß sie von dem Druck der Druckluft automatisch umgeschaltet werden, welche von einem Einlaß zu einem Auslaß der Strömungsweiche weitergeleitet werden soll, während gleichzeitig der betreffende andere, mit dem Auslaß verbindbare Einlaß der Strömungsweiche, verschlossen wird.

Alle elektrischen Elemente, Funktionen und Signale können durch entsprechende pneumatische oder hydraulische Elemente, Funktionen oder Signale ersetzt werden. Der Sensor 110 kann derart ausgebildet sein, daß er der Steuervorrichtung 4 die Fördergeschwindigkeit der Objekte 24 meldet.

Das Anschließen des Förderluftmeßgerätes 70 (z.B. zur Druckmessung und/oder Strömungsgeschwindigkeitsmessung und/oder Messung der Durchflußrate pro Zeiteinheit und/oder Gesamtdurchfluß-Mengenmessung) an den Förderluftauslaß 14 oder stromabwärts davon hat den Vorteil, daß für Handbetrieb und Automatikbetrieb insgesamt nur ein einziges solches Gerät benötigt wird. Das gleiche gilt für die Zusatzluft, wenn ein entsprechendes Zusatzluftmeßgerät 70 an den Zusatzluftauslaß 32 oder stromabwärts davon angeschlossen wird.

## Patentansprüche

1. Pulver-Sprühbeschichtungsvorrichtung enthaltend mindestens eine Steuereinheit (2, 2.2), welche folgende Merkmale aufweist: einen Förderluftauslaß (14), an welchen eine Förderluftleitung (12) zur Zufuhr von Förderluft zu einer Injektor-Förderpumpe (6) anschließbar ist, um Beschichtungspulver pneumatisch zu einer Sprühvorrichtung (8) zu fördern; einen ersten Förderluftweg (94), welcher zu dem Förderluftauslaß (14) führt; ein von Hand betätigbares erstes Förderluft-Einstellelement (68) im ersten Förderluftweg (94), mit welchem die Förderluft zum Förderluftauslaß (14) bezüglich ihres Druckes und/oder Strömungsmenge pro Zeiteinheit einstellbar ist;
einen zweiten Förderluftweg (98), welcher ebenfalls zu dem Förderluftauslaß (14) führt; ein von einer Steuervorrichtung (4) automatisch betätigbares zweites Förderluft-Einstellelement (78) im zweiten Förderluftweg (98), **gekennzeichnet durch** eine Umschaltvorrichtung (66; 66.1, 66.2) zwischen einer Druckluftzuleitung (86) und den beiden Förderluftwegen (94, 98), mit welcher die Druckluftzuleitung (86) wahlweise mit dem ersten Förderluftweg (94) oder dem zweiten Förderluftweg (98) je stromaufwärts ihres Förderluft-Einstellelements (68, 78) verbindbar ist.

2. Pulver-Sprühbeschichtungsvorrichtung nach Anspruch 1,
**dadurch gekennzeichnet**, daß die Steuereinheit (2, 2.2) ferner enthält: einen Zusatzluftauslaß (32), an welchen über eine Zusatzluftleitung (30) ein Zusatzlufteinlaß (33) der Injektor-Förderpumpe (6) anschließbar ist; einen ersten Zusatzluftweg (100), welcher zum Zusatzluftauslaß (32) führt; ein von Hand einstellbares erstes Zusatzluft-Einstellelement (72) im ersten Zusatzluftweg (100), mit welchem Zusatzluft zum Zusatzluftauslaß bezüglich ihres Druckes und/oder ihrer Strömungsmenge pro Zeiteinheit einstellbar ist; einen zweiten Zusatzluftweg (104), welcher ebenfalls zu dem Zusatzluftauslaß (32) führt; ein von der Steuervorrichtung (4) automatisch betätigbares zweites Zusatzlufteinstellelement (82) im zweiten Zusatzluftweg (104) zur Einstellung der Zusatzluft bezügliches ihres Druckes und/oder ihrer Strömungsmenge pro Zeiteinheit durch die Steuervorrichtung (4); wobei die Umschaltvorrichtung (66; 66.1, 66.2) auch zwischen der Druckluftzuleitung (86) und den beiden Zusatzluftwegen (100, 104) angeordnet ist, um die Druckluftzuleitung (86) wahlweise mit dem ersten Zusatzluftweg (100) oder dem zweiten Zusatzluftweg (104) je stromaufwärts ihrer Zusatzluft-Einstellelemente (72, 82) zu verbinden.

3. Pulver-Sprühbeschichtungsvorrichtung nach Anspruch 2,
**dadurch gekennzeichnet**, daß der erste Förderluftweg (94) stromaufwärts seines von Hand einstellbaren ersten Förderluft-Einstellelements (68) an einen ersten Druckluftauslaß (H) für Handbetrieb und der Zusatzluftweg (100) stromaufwärts seines von Hand einstellbaren ersten Zusatzlufteinstellelements (72) ebenfalls an den ersten Druckluftauslaß (H) für Handbetrieb der Umschaltvorrichtung (66) strömungsmäßig angeschlossen sind; daß der zweite Förderluftweg (98) stromaufwärts seines automatisch einstellbaren Förderlufteinstellelements (78) und der zweite Zusatzluftweg (104) stromaufwärts seines automatisch einstellbaren Zusatzlufteinstellelements (82) an einen zweiten Druckluftauslaß (A) für Automatikbetrieb der Umstellvorrichtung (66) strömungsmäßig angeschlossen sind.

4. Pulver-Sprühbeschichtungsvorrichtung nach einem der vorhergehenden Ansprüche,
**dadurch gekennzeichnet**, daß in der Druckluftzuleitung (86) ein Durchflußmeßgerät (84) zu optischen oder akkustischen Anzeige der Gesamtluft-Strömungmenge pro Zeiteinheit, enthaltend die Förderluft und die Zusatzluft, angeordnet ist.

5. Pulver-Sprühbeschichtungsvorrichtung nach einem der vorhergehenden Ansprüche,
**dadurch gekennzeichnet**, daß die Förderluftwege (94, 98) stromabwärts ihrer Förderlufteinstellelemente (68, 78) über eine von der Förderluft selbsttätig umschaltbare Strömungsweiche (96) alternativ an den Förderluftauslaß (14) anschließbar sind.

6. Pulver-Sprühbeschichtungsvorrichtung nach einem der vorhergehenden Ansprüche,
**dadurch gekennzeichnet**, daß die beiden Zusatzluftwege (100, 104) stromabwärts ihrer Zusatzlufteinstellelemente (72, 82) über eine von der Zusatzluft selbst gesteuerte umschaltbare Strömungsweiche alternativ an den Zusatzluftauslaß (32) anschließbar sind.

7. Pulver-Sprühbeschichtungsvorrichtung nach einem der vorhergehenden Ansprüche,
**dadurch gekennzeichnet**, daß mindestens zwei der genannten Steuereinheiten (2; 2.2) an die automatische Steuervorrichtung (4) angeschlossen sind, um von ihr gesteuert zu werden.

8. Pulver-Sprühbeschichtungsvorrichtung nach einem der vorhergehenden Ansprüche,
**dadurch gekennzeichnet**, daß an die automatische Steuervorrichtung (4) ein Objektsensor (110) zur Wahrnehmung der zu beschichtenden Objekte angeschlossen ist, in Abhängigkeit von dessen Sensorsignalen die Steuervorrichtung (4) die Steuereinheit (2, 2.2) steuert oder regelt.

9. Pulver-Sprühbeschichtungsvorrichtung nach einem der vorhergehenden Ansprüche,
**dadurch gekennzeichnet**, daß an den Förderluftauslaß (14) ein Förderluftmeßgerät (70) zur Messung der Förderluft sowohl bei Handbetrieb als auch bei Automatikbetrieb angeschlossen ist.

10. Pulver-Sprühbeschichtungsvorrichtung nach Anspruch 1 oder 2,
**dadurch gekennzeichnet**, daß die Umschaltvorrichtung einen Umschalter (66.1) für die Förderluft und einen Umschalter (66.2) für die Zusatzluft aufweist.

## Claims

1. Powder spray-coating device containing at least one control unit (2, 2.2), which has the following features: a delivery-air outlet (14), to which a delivery-air line (12) for feeding delivery air to an injector delivery pump (6) can be connected in order to deliver coating powder pneumatically to a spraying device (8); a first delivery-air path (94) which leads to the delivery-air outlet (14); a manually actuatable first delivery-air adjusting element (68) in the first delivery-air path (94), with the aid of which adjusting element (68) the delivery air at the delivery-air outlet (14) can be adjusted with respect to its pressure and/or flow-quantity per unit of time; a second delivery-air path (98) which likewise leads to the delivery-air outlet (14); and a second delivery-air adjusting element (78) in the second delivery-air path (98), which adjusting element (78) can be actuated automatically by a control device (4),
**characterised by**
a switching-over device (66; 66.1, 66.2) between a compressed-air supply line (86) and the two delivery-air paths (94, 98), with the aid of which switching-over device the compressed-air supply line (86) can be connected, selectively, to the first delivery-air path (94) or to the second delivery-air path (98) upstream, in each case, of their delivery-air adjusting element (68, 78).

2. Powder spray-coating device according to claim 1,
**characterised in that**
the control unit (2, 2.2) also contains: an additional- air outlet (32) to which an additional-air inlet (33) on the injector delivery pump (6) can be connected via an additional-air line (30); a first additional-air path (100) which leads to the additional-air outlet (32); a manually adjustable first additional-air adjusting element (72) in the first additional-air path (100), with the aid of which adjusting element (72) additional air at the additional-air outlet can be adjusted with respect to its pressure and/or its flow-quantity per unit of time; a second additional-air path (104) which likewise leads to the additional-air outlet (32); a second additional-air adjusting element (82) in the second additional-air path (104), which adjusting element (82) can be actuated automatically by the control device (4), for the adjustment of the additional air with respect to its pressure and/or its flow-quantity per unit of time through the control device (4); the switching-over device (66; 66.1, 66.2) also being disposed between the compressed-air supply line (86) and the two additional-air paths (100, 104) in order to connect the compressed-air supply line (86), selectively, to the first additional-air path (100) or to the second additional-air path (104) upstream, in each case, of their additional-air adjusting elements (72, 82).

3. Powder spray-coating device according to claim 2,
**characterised in that**
the first delivery-air path (94) is connected flow-wise, upstream of its manually adjustable first delivery-air adjusting element (68), to a first compressed-air outlet (H) for manual operation, and the additional-air path (100) is likewise connected flow-wise, upstream of its manually adjustable first additional-air adjusting element (72), to the first compressed-air outlet (H) for manual operation of the switching-over device (66); and that the second delivery-air path (98) is connected flow-wise, upstream of its automatically adjustable delivery-air adjusting element (78), to a second compressed-air outlet (A) for automatic operation of the changing-over device (66), and so too is the second additional-air path (104), upstream of its automatically adjustable additional-air adjusting element (82).

4. Powder spray-coating device according to one of the preceding claims,
**characterised in that**
there is disposed in the compressed-air supply line (86) a through-flow measuring instrument (84) for optical or acoustic indication of the overall air flow-quantity per unit of time, containing the delivery air and the additional air.

5. Powder spray-coating device according to one of the preceding claims,
**characterised in that**
the delivery-air paths (94, 98) can be alternatively connected to the delivery-air outlet (14), downstream of their delivery-air adjusting elements (68, 78), via a flow-diverter (96) which can be switched over automatically by the delivery air.

6. Powder spray-coating device according to one of the preceding claims,
**characterised in that**
the two additional-air paths (100, 104) can be alternatively connected to the additional-air outlet (32), downstream of their additional-air adjusting elements (72, 82), via a flow-diverter which can be switched over and which is controlled by the additional air itself.

7. Powder spray-coating device according to one of the preceding claims,
**characterised in that**
at least two of the aforesaid control units (2; 2.2) are connected to the automatic control device (4) in order to be controlled by it.

8. Powder spray-coating device according to one of the preceding claims,
**characterised in that**
there is connected to the automatic control device (4) an object sensor (110) for distinguishing the objects to be coated, in dependence upon the sensor signals from which the control device (4) controls or regulates the control unit (2, 2.2).

9. Powder spray-coating device according to one of the preceding claims,
**characterised in that**
a delivery-air measuring instrument (70) for measuring the delivery air, both during manual operation and also during automatic operation, is connected to the delivery-air outlet (14).

10. Powder spray-coating device according to claim 1 or 2,
**characterised in that**
the switching-over device has a change-over switch (66.1) for the delivery air and a change-over switch (66.2) for the additional air.

## Revendications

1. Dispositif de revêtement de poudre par pulvérisation, contenant au moins une unité de commande (2, 2.2) qui présente les caractéristiques suivantes :
une évacuation d'air de transport (14) à laquelle peut être raccordée une conduite d'air de transport (12) pour l'amenée d'air de transPort à une pompe de transport par injecteur (6), afin de véhiculer pneumatiquement de la poudre de revêtement à un dispositif de pulvérisation (8); une première voie d'air de transport (94) menant à l'évacuation d'air de transport (14); un premier élément de réglage d'air de transport (68) actionnable manuellement, dans la première voie d'air de transport (94), à l'aide duquel l'air de transport allant à l'évacuation d'air de transport (14) peut être réglé concernant sa pression et/ou le débit massique de l'écoulement par unité de temps; une deuxième voie d'air de transport (98) qui mène également à l'évacuation d'air de transport (14); un deuxième élément de réglage d'air de transport (78) actionnable automatiquement depuis un dispositif de commande (4), dans la deuxième voie d'air de transport (98), caractérisé par un dispositif de commutation (66; 66.1; 66.2) entre une conduite d'amenée d'air comprimé (86) et les deux voies d'air de transport (94, 98), dispositif à l'aide duquel la conduite d'amenée d'air comprimé (86) peut être reliée à volonté à la première voie d'air de transport (94) ou à la deuxième voie d'air de transport (98), respectivement en amont de son élément de réglage d'air de transport (68, 78).

2. Dispositif de revêtement de poudre par pulvérisation selon la revendication 1, caractérisé en ce que l'unité de commande (2, 2.2) contient en outre : une évacuation d'air additionnel (32), à laquelle peut être raccordée, par l'intermédiaire d'une conduite d'amenée additionnel (30), une admission d'air additionnel (33) de la pompe de transport par injecteur (6); une première voie d'air additionnel (100) qui mène à l'évacuation d'air additionnel (32); un premier élément de réglage d'air additionnel (72) réglable manuellement dans la première voie d'air additionnel (100), à l'aide duquel de l'air additionnel peut être réglé vers l'évacuation d'air additionnel, concernant sa pression et/ou son débit masse par unité de temps; une deuxième voie d'air additionnel (104) qui mène également à l'évacuation d'air additionnel (32); un deuxième élément de réglage d'air additionnel (82) actionnable automatiquement par le dispositif de commande (4), dans la deuxième voie d'air additionnel (104) pour régler l'air additionnel concernant sa pression et/ou son débit masse par unité de temps, au moyen du dispositif de commande (4); le dispositif de commutation (66; 66.1, 66.2) étant disposé également entre la conduite d'amenée d'air comprimé (86) et les deux voies d'air additionnel (100, 104), afin de relier la conduite d'amenée d'air comprimé (86) à volonté à la première voie d'air additionnel (100) ou à la deuxième voie d'air additionnel (104), chaque fois en amont de ces éléments de réglage d'air additionnel (72, 82).

3. Dispositif de revêtement de poudre par pulvérisation selon la revendication 2, caractérisé en ce que la première voie d'air de transport (94) est raccordée, en amont de son premier élément de réglage d'air de transport (68) réglable à la main, à une première évacuation d'air comprimé (H) pour le fonctionnement manuel, et la voie d'air additionnel (100), en amont de son premier élément de réglage d'air additionnel (72) réglable à la main, est également reliée à la première évacuation d'air comprimé (H) pour le fonctionnement manuel du dispositif de commutation (66); en ce que la deuxième voie d'air de transport (98) est raccordé en écoulement en amont de son élément de réglage d'air de transport (78) réglable automatiquement et la deuxième voie d'air additionnel (104) est raccordée en écoulement, en amont de son élément de réglage d'air additionnel (82) réglable automatiquement, à une deuxième évacuation d'air comprimé (A) pour le fonctionnement en automatique du dispositif de commutation (66).

4. Dispositif de revêtement de poudre par pulvérisation selon l'une des revendications précédentes, caractérisé en ce que dans la conduite d'alimentation en air comprimé (86) est disposé un appareil de mesure de débit (84) destiné à afficher par voie optique ou acoustique le débit d'écoulement total d'air par unité de temps, contenant l'air de transport et l'air additionnel.

5. Dispositif de revêtement de poudre par pulvérisation selon l'une des revendications précédentes, caractérisé en ce que les voies d'air de transport (94, 98) peuvent être raccordées en aval de leurs éléments de réglage d'air de transport (68, 78) par un aiguillage d'écoulement (96) commutable automatiquement par l'air de transport, alternativement à l'évacuation d'air de transport (14).

6. Dispositif de revêtement de poudre par pulvérisation selon l'une des revendications précédentes, caractérisé en ce que les deux voies d'air additionnel (100, 104) sont susceptibles d'être raccordées en aval de leurs éléments de réglage d'air additionnel (72, 82) par un aiguillage d'écoulement commutable de façon commandée par l'air additionnel lui'même, alternativement à l'évacuation d'air additionnel (32).

7. Dispositif de revêtement de poudre par pulvérisation selon l'une des revendications précédentes, caractérisé en ce qu'au moins deux des unités de commande (2; 2.2) cités sont raccordées au dispositif de commande (4) automatique afin d'être commandées par lui.

8. Dispositif de revêtement de poudre par pulvérisation selon l'une des revendications précédentes, caractérisé en ce que, au dispositif de commande automatique (4) est raccordé un capteur d'objet (110) destiné à percevoir les objets à revêtir, en fonction de ses signaux de capteur, le dispositif de commande (4) commandant ou régulant l'unité de commande (2, 2.2).

9. Dispositif de revêtement de poudre par pulvérisation selon l'une des revendications précédentes, caractérisé en ce qu'à l'évacuation d'air de transport (14) est raccordé un appareil de mesure d'air de transport (70) pour la mesure de l'air de transport, tant en fonctionnement manuel, qu'également en fonctionnement en automatique.

10. Dispositif de revêtement de poudre par pulvérisation selon la revendication 1 ou 2, caractérisé en ce que le dispositif de commutation présente un commutateur (66.1) pour l'air de transport et un commutateur (66.2) pour l'air additionnel.
